# EUROPÄISCHE PATENTSCHRIFT

(11) **EP 0 143 930 B1**
(45) Veröffentlichungstag und Bekanntmachung des Hinweises auf die Patenterteilung: **22.03.1989**
(21) Anmeldenummer: 84111396.2
(22) Anmeldetag: 25.09.1984
(51) Int. Cl.: A46D 3/04

(54) **Verfahren zum Herstellen von Bürsten sowie Bürstenherstellungsmaschine zur Durchführung des Verfahrens**
Method and apparatus for manufacturing brushes
Procédé de fabrication de brosses et machine pour la mise en oeuvre du procédé

(30) Priorität: 29.11.1983 DE 3343071; 29.11.1983 DE 8334183 U; 21.01.1984 DE 3402050
(43) Veröffentlichungstag der Anmeldung: 12.06.1985
(73) Patentinhaber: Firma Anton Zahoransky, D-7868 Todtnau (DE)
(72) Erfinder: Steinebrunner, Walter, Dipl.-Ing., D-7868 Todtnau (DE)
(74) Vertreter: Patent- und Rechtsanwaltssozietät, Schmitt, Maucher & Börjes

(56) Entgegenhaltungen:
- DE-A- 2 643 222
- FR-A- 2 358 126
- FR-A- 2 423 403
- US-A- 3 889 442
- US-A- 4 390 313

## Beschreibung

Die Erfindung betrifft ein Verfahren zum Herstellen von Bürsten gemäß dem Oberbegriff von Anspruch 1.

Man kennt bereits Verfahren zum Herstellen von Bürsten, bei denen zunächst mittels einer Umhüllung od.dgl. verpackte Borstenbündel in die Nähe eines Borstenvorrates gebracht und nach maschineller Öffnung bzw. Entfernung der Umhüllung dem Borstenvorrat zugeführt werden. Diese bekannten Verfahren haben jedoch noch erhebliche Nachteile. So ist bereits ein Verfahren nach DE-A-2 643 222 bekannt, bei der die Umhüllung von Borstenbündeln mittels eines Messers aufgetrennt wird, welches dabei radial und/oder in Längsrichtung durch die Umhüllung geführt wird. Nachteilig dabei ist, daß durch das Messer Borsten beschädigt und/oder durch das Messer aus dem Borstenvorrat herausgeschoben werden können. Beides kann zu Betriebsstörungen führen. Außerdem werden solche Messer mit der Zeit stumpf und müssen dann ausgewechselt werden, was neben der dazu notwendigen Betriebsunterbrechung auch noch den Nachteil hat, daß ein schon abgestumpftes Messer ebenfalls Betriebsstörungen hervorrufen kann.

Durch die FR-A-2 358 126 (= DE-A 2 632 328) ist auch bereits ein Verfahren der eingangs erwähnten Art bekannt geworden. Auch dort wird ein Messer radial und/oder in Längsrichtung durch die Umhüllung der Borstenbündel geführt und es ergeben sich ähnliche wie die bereits vorstehend beschriebenen Nachteile. Auch dort ist ein störungsfreies Entfernen der aufgetrennten Umhüllungen problematisch.

Eine Aufgabe der vorliegenden Erfindung besteht deshalb darin, ein Verfahren der eingangs erwähnten Art zu schaffen, durch das auch über einen längeren Zeitraum ein störungsfreies Trennen der Umhüllungen von den darin befindlichen Borsten möglich ist.

Die Lösung dieser Aufgabe ist im Kennzeichnungsteil von Anspruch 1 aufgeführt. Durch diese Verfahrensweise werden Beschädigungen der innerhalb der Umhüllung befindlichen Borsten praktisch ausgeschlossen und es ist ein störungsfreier Betrieb über einen längeren Zeitraum möglich, da praktisch keine Verschleißteile bei diesem Verfahren verwendet werden.

Eine vorteilhafte Weiterbildung des Verfahrens besteht darin, daß beim Entfernen der Umhüllung des Borstenbündels wechselweise und zeitlich überschneidend zum einen die Umhüllung und zum anderen der freigelegte Borstenbündelabschnitt ergriffen werden. Dadurch ist das Borstenbündel während des gesamten Trennvorganges sicher gehalten.

Zusätzliche Weiterbildungen des Verfahrens sind in den Unteransprüchen 3 und 4 aufgeführt.

Die Erfindung betrifft auch eine Bürstenherstellungsmaschine gemäß dem Oberbegriff von Anspruch 5.

Solche Bürstenherstellungsmaschinen sind auch bereits bekannt, z.B. durch die eingangs erwähnte FR-A-2 358 126. Solche Bürstenmaschinen haben auch die bereits im Zusammenhang mit dem zugehörigen Verfahren beschriebenen Nachteile und es besteht auch bezüglich der Schaffung einer Bürstenherstellungsmaschine analog die Aufgabe, eine Bürstenmaschine gemäß dem Oberbegriff des 5. Anspruches dahingehend zu verbessern, daß mit ihr über einen längeren Zeitraum ein Trennen von Umhüllungen von den darin befindlichen Borsten sowie ein sicheres Entfernen dieser Umhüllungen möglich ist.

Die erfindungsgemäße Lösung dafür ist im Kennzeichnungsteil von Anspruch 5 aufgezeigt. Mittels einer solchen Bürstenherstellungsmaschine wird zunächst ein Bereich des Borstenbündels von der Umhüllung freigelegt und dann dieser freigelegte Borstenbündelbereich von der Greifeinrichtung erfaßt und aus der Umhüllung gezogen. Man erreicht ein axiales Trennen von Umhüllung und Borstenbündel. Verschleißteile werden weitestgehend vermieden und die Trennvorrichtung arbeitet sicher und weitgehend wartungsfrei.

Zweckmäßigerweise haben die Greifer jeweils mindestens zwei etwa radial zum Borstenbündel bewegbare Greifbacken od.dgl. Greiferelemente, deren Greifflächen gegebenenfalls an die Umrißform bzw. den Querschnitt des Borstenbündels in etwa angepaßt sind. Gegebenenfalls können bei den üblicherweise im Querschnitt etwa runden Borstenbündeln diese Greifflächen etwa halbkreisförmig ausgebildet sein. Das Borstenbündel ist dann sowohl während des Abtrennens seiner Umhüllung od.dgl. als auch bei seinem Weitertransportieren jeweils dicht umgriffen und auch nach Wegfall seiner Umhüllung sicher zusammengehalten.

Es ist vorteilhaft, wenn der Halte- und Abziehgreifer relativ zum Borstenbündel in dessen Längsrichtung um einen Teil der Bündellänge verschiebbar ist. Die Umhüllung od.dgl. kann auf diese Weise ergriffen und durch die Verschiebebewegung des Halte- und Abziehgreifers etwas zurückgestreift werden, so daß ein Borstenbündel-Endbereich frei wird.

Zweckmäßigerweise ist auch der Entnahmegreifer etwa koaxial zur Längsachse des Borstenbündels sowie zusätzlich vorzugsweise in Richtung quer zur Längsachse, z. B. zu einem Borstenmagazin hin bewegbar. Der Entnahmegreifer kann dann an dem freiliegenden Bereich des Borstenbündels angreifen, dieses aus der Umhüllung herausziehen und gegebenenfalls zu einem Borstenmagazin od.dgl. Borstenvorratsbehälter hin bewegen.

Gegebenenfalls sind die Borstenbündel im Bereich der Trennvorrichtung mit vertikal orientierter Längsachse gelagert, wobei der Halte- und Abziehgreifer zunächst am oberen Ende des Borstenbüschels angreift und der Entnahmegreifer von oben her zuführbar angeordnet ist. In dieser vertikalen Lage kann die Umhüllung od.dgl. zunächst durch den Halte- und Abziehgreifer ein Stück nach unten verschoben und dann das Borstenbündel nach oben aus der Umhüllung herausgezogen werden; dabei kann an der Unterseite des Borstenbüschels mit Hilfe einer Unterlage für dieses ein Gegenlager für die Borsten gebildet sein.

Eine weitere Ausgestaltung der Erfindung sieht vor, daß bei dem Borstenmagazin eine Druckbeaufschlagungs-Vorrichtung vorgesehen ist, die den Borstenvorrat wechselweise beaufschlagende Druckelemente hat, und daß der größte Abstand dieser Druckelemente voneinander mindestens etwa dem Querschnitt eines durch den Entnahmegreifer zugeförderten Borstenbündels entspricht. Die von der Umhüllung getrennten Borstenbündel können so in den Borstenvorrat eingeführt werden, ohne daß der bereits im Magazin befindliche Borstenvorrat dabei, insbesondere hinsichtlich der Druckbeaufschlagung, verändert werden muß.

Zusätzliche Ausgestaltungen der Erfindung sind in den weiteren Unteransprüchen aufgeführt.

Nachstehend wird die Erfindung anhand der Zeichnung noch näher erläutert. Es zeigt, stärker schematisiert:
Fig. 1 eine Seitenansicht einer Trennvorrichtung mit nachgeschaltetem Borstenmagazin, wobei sich ein Greifer in Arbeitsstellung befindet,
Fig. 2 eine Seitenansicht einer Trennvorrichtung mit beiden Greifern in Arbeitsstellung,
Fig. 3 eine Seitenansicht einer Trennvorrichtung mit einem aus seiner Umhüllung entfernten Borstenbündel,
Fig. 4 eine Seitenansicht eines Entnahmegreifers mit gehaltenem Borstenbündel im Bereich eines Borstenmagazines,
Fig. 5 eine etwa mit Fig. 4 vergleichbare Seitenansicht, hier jedoch bei bereits abgesetztem Borstenbündel,
Fig. 6 eine Seitenansicht eines Borstenmagazines nach dem Zuführen eines Borstenbündels,
Fig. 7 eine etwa Fig. 6 entsprechende Seitenansicht eines Magazines, hier jedoch in einer anderen Stellung der Druckelemente,
Fig. 8 eine Aufsicht eines Borstenmagazines mit Druckbeaufschlagungsvorrichtung,
Fig. 9 eine Aufsicht einer Trennvorrichtung mit davor angeordnetem Bündelmagazin und Vereinzelungsvorrichtung,
Fig. 10 ebenfalls eine Aufsicht der in Fig. 9 gezeigten Anordnung, hier jedoch in anderer Arbeitsstellung,
Fig. 11 eine Aufsicht einer abgewandelten Trennvorrichtung mit einem Doppelmagazin für Borstenbündel und
Fig. 12 eine Aufsicht einer Doppelzuführung für Borstenbündel unterschiedlicher Ausführung zu einer Trennvorrichtung.

Eine in Fig. 1 gezeigte Trennvorrichtung 1 ist Teil einer Bürstenherstellungsmaschine, bei der insbesondere zunächst in einer Umhüllung 2 befindliche Borsten 3 einer Bürstenstopfmaschine zugeführt werden, von der in Fig. 1, 8 und 11 nur jeweils der sogenannte Kreisbogenabteiler 4 zu erkennen ist.

Die Trennvorrichtung 1 weist im wesentlichen eine im ganzen mit bezeichnete Greifeinrichtung auf. Dabei ist ein Halte- und Abziehgreifer 6 z_{'}jm Erfassen des umhüllten Borstenbündels 8, wie in Fig. 1 gezeigt, sowie auch zum zumindest teilweisen Abziehen der Umhüllung 2, wie in Fig. 2 erkennbar, vorgesehen. Außerdem weist die Greifeinrichtung 5 noch einen Entnahmegreifer 7 auf, mit dem der freie Bündelabschnitt 9 erfaßt und aus der Umhüllung 2 herausgezogen werden kann. Außerdem wird das aus der Umhüllung 2 herausgezogene Borstenbündel 8 mit Hilfe des Entnahmegreifers 7 zu einem in einem Magazin 10 befindlichen Borstenvorrat 11 transportiert.

Die Greifer 6 und 7 weisen im Ausführungsbeispiel jeweils zwei Greifbacken 12,13 auf, die etwa an die Umrißform des Borstenbündels 8 angepaßte, insbesondere etwa halbkreisförmige Greifflächen 14 haben, wie es gut in den Figuren 9 bis 11 erkennbar ist. Die Halte- und Abziehgreifer 6 ist in einem Hubgestell 15 untergebracht, das insgesamt relativ zu dem in der Trennvorrichtung 1 befindlichen Borstenbündel 8 gemäß dem Pfeil Pf 1 höhenverschiebbar ist. Sowohl zum Verstellen der Greifbacken 12 und 13 als auch zum Höhenverstellen des Hubgestelles 15 sind insbesondere pneumatische Hubantriebe 16 vorgesehen.

Ein in der Trennvorrichtung 1 befindliches Borstenbündel 8 ist bezüglich seiner Längserstrekkung vertikal auf einer Unterlage 17 gelagert, die im Ausführungsbeispiel Teil des Bodens einer Zuführeinrichtung 18 (vgl. Fig. und 10) ist. Das Trennen der Umhüllung 2 von einem Borstenbündel 8 erfolgt nun, indem das ummantelte Borstenbündel 8 zunächst von den Greifbacken 12 des Halte- und Abziehgreifers 6 am oberen Endbereich erfaßt wird, wie dies gut in Fig. 1 erkennbar ist. Durch Betätigen des Hubantriebes 16 für das Hubgestell 15 wird der Halte- und Abziehgreifer 6 relativ zu dem Borstenbündel 8 etwas nach unten gefahren, wobei die Umhüllung 2 entsprechend mit abgestreift wird. Die Hubbewegung ist dabei so bemessen, daß der von der Umhüllung 2 freie, obere Bündelabschnitt 9 ein sicheres Zugreifen des Entnahmegreifers 7 ermöglicht. Beispielsweise könnte die Hubbewegung des Halte- und Abziehgreifers 6 so vorgesehen sein, daß ein Abstreifen der Umhüllung 2 über etwa die halbe Borstenlänge erfolgt. Der in Fig. 1 in seiner Obenstellung befindliche Entnahmegreifer 7 wird anschlie- ßend zu dem Borstenbündel 8 verfahren, bis sich seine Greifbacken 13 seitlich des freien Bündelabschnittes 9 befinden. Dann wird das Borstenbündel 8 an seinem freien Bündelabschnitt 9 durch Zufahren der Greifbacken 13 erfaßt (vgl. Fig. 2) und durch Hochfahren des Entnahmegreifers 7 aus der Umhüllung 2 gezogen.

Der Halte- und Abziehgreifer 6 verbleibt während dieses Trennvorganges etwa in seiner Schließstellung, wobei aber seine Greifbacken 12 etwas radial nachgeben können, was man durch Druckwegnahme bei den Hubzylindern 16 erreichen kann. Die Umhüllung 2 wird somit an den Greifbacken 12 abgestreift, ohne daß ein größerer Ausziehwiderstand vorhanden ist. Bei dem eigentlichen Trennvorgang wird das Borstenbündel 8 durch die Greifer 6 und 7 wechselweise, vorzugsweise zeitlich überscheidend gehalten, so daß in jeder Phase der Trennung ein sicheres Halten des Borstenbündels 8 gegeben ist.

Der Entnahmegreifer 7 ist neben seiner vertikalen Verschieberichtung auch horizontal verschiebbar gelagert, wobei im Ausführungsbeispiel die Horizontalführung 19 zu dem Magazin 10 führt. Ein von den Greifbacken 13 gehaltenes Borstenbündel kann dadurch seitlich aus dem Bereich der Trennvorrichtung 1 in den Bereich des Magazines 10 transportiert werden. Das Borstenmagazin 10 weist eine Druckbeaufschlagungsvorrichtung mit den Borstenvorrat 11 wechselweise beaufschlagenden Druckelementen 20, 21 auf. Mit diesem wird ein etwa konstanter Zuführdruck zu dem Kreisbogenabteiler 4 bewirkt. Zwischen diese Druckelemente 20, 21 wird das Borstenbündel 8 in das Magazin 10 eingesetzt, wie dies in Fig. 4 gezeigt ist. Nach dem Absetzen des Borstenbündels 8 wird dieses rückseitig von dem gabelförmigen Druckelement 20 beaufschlagt und gehalten (Fig. 5). Anschließend kann, wie in Fig. 6 gezeigt, das fingerförmige Druckelement 21 aus dem Borstenvorrat herausgezogen werden und übernimmt dann anstatt des gabelförmigen Druckelementes 20 die Beaufschlagung des Borstenvorrates. Das gabelförmige Druckelement 20 kann dann wieder in eine rückwärtige Lage verfahren werden (Fig. 7 und Fig. 1), bis der Zwischenraum zwischen den Druckelementen 20 und 21 zur Aufnahme des nächsten, von der Umhüllung 2 getrennten Borstenbündels 8 ausreicht. Fig. 8 zeigt in einer Aufsicht die Anordnung der Druckelemente 20, 21 bei dem Magazin 10, dessen Abgabeende im Bereich des Kreisbogenabteilers 4 mündet. Gut zu erkennen ist hier auch, daß die Druckelemente 20, 21 sowohl in Längsrichtung des Magazines 10 als auch in Ausrück- und Einrückstellung verschiebbar sind.

Fig. 11 zeigt eine Trennvorrichtung 1 in Aufsicht mit einem zugeordneten Doppelmagazin 10 a, in das beispielsweise Borsten mit unterschiedlicher Farbe eingegeben werden können. Für die entsprechende Seitenverstellbewegung zum wahlweisen Beschicken dieser Magazinkanäle ist der Entnahmegreifer 7 quer zur Längserstreckung des Magazines 10 a entsprechend dem Abstand dieser Magazinkanäle verschiebbar angeordnet. Als Antrieb ist der Hubzylinder 22 vorgesehen, während ein weiterer Hubzylinder 23 zum Verschieben des Entnahmegreifers 7 von der Trennvorrichtung zu dem Magazin 10 a vorgesehen ist. Der unterhalb des Entnahmegreifers 7 liegende Hzite-und Abziehgreifer 6 ist in dieser Darstellung nicht sichtbar.

Die in den Figuren 9 und 10 gezeigte Zuführvorrichtung dient zum Zuführen der umhüllten bzw. ummantelten Borstenbündel 8 zu der Trennvorrichtung 1. Sie weist an ihrem Zufuhr-Ende eine Vereinzelungsvorrichtung 24 mit einem kombinierten Sperr- und Transportschieber 25 auf. Mit der Vereinzelungsvorrichtung 24 können die über einen Führungskanal 26 hintereinander ankommenden Borstenbündel 8einzeln nacheinanderder Trennvorrichtung 1 zugeführt werden. Der Sperr-und Transportschieber 25 ist etwa winkelförmig mit einer Sperrseite 27 sowie einer Vorschubseite 28 ausgebildet. Befindet sich der Schieber 25 in der in Fig. 10 gezeigten Freigabestellung, so können die im vorzugsweise schräg verlaufenden Führungskanal 26 befindlichen Borstenbündel nachrutschen, wobei sich das vorderste an einen Anschlag 29 anlegt. Durch Querverschieben des Schiebers 25, wofür hier ein Hubzylinder 30 vorgesehen ist, verfährt der Schieber 25 in die in Fig. 9 gezeigte Sperrstellung, wobei er das am Anschlag 29 anliegende Borstenbündel 8 in die Trennvorrichtung 1 transportiert. Nach dem Zurückziehen des Schiebers können die Greifbacken 12 des hier gezeigten Halte- und Abziehgreifers 6 das Borstenbündel 8 bzw. dessen Umhüllung 2 erfassen.

Erwähnt sei noch, daß bei der Trennvorrichtung 1 verschiedene Mittel zum Entfernen der abgestreiften Umhüllung 2 vorgesehen sein können. Beispielsweise könnte die abgestreifte Umhüllung 2 (Fig. 3) durch Druckluft entfernt werden.

In Abweichung zu den dargestellten Ausführungsformen weisen die Magazine 10, 10 a häufig vergleichsweise schmale Aufnahmekanäle für den Borstenvorrat 11 auf, wobei die Breite dieser Kanäle kleiner als der Durchmesser der etwa runden Borstenbündel 8 ist. Für diesen Fall ist vorgesehen, daß die Borstenbündel beim und/oder nach dem Entfernen der Umhüllung 2 in ihrer Querschnittsform an die Form der Borstenaufnahme, insbesondere an die Breite der Magazinaufnahmekanäle angepaßt werden. Für diese Formanpassung kann der lichte Aufnahmequerschnitt der Greifbacken 13 des Entnahmegreifers 7 in Schließstellung z.B. rechteckförmig sein, wobei die Schmalseiten höchstens der Breite eines Magazin-Aufnahmekanales entspricht. In Versuchen hat es sich gezeigt, daß trotz dieser Formveränderung ein sicheres Halten des Borstenbündels 8 gegeben ist. Gegebenenfalls könnte auch ein stufenweises Verformen des Borstenbündels 8 von seiner runden Querschnittsform in eine für ein nachfolgendes Magazin passende Querschnittsform erfolgen. Dabei kann bereits der Aufnahmequerschnitt der Greifbacken 12 des Halte- und Abziehgreifers 6 etwa eine Zwischenform zwischen dem runden Querschnitt und dem vorgesehenen Abgabequerschnitt des Borstenbündels haben und der Aufnahmequerschnitt der Entnahmegreifer-Backen 13 kann dem endgültigen, vorgesehenen Abgabequerschnitt der Borstenbündel 8 entsprechen.

Erwähnt sei noch, daß der Halte- und Abziehgreifer 6 und/oder der Entnahmegreifer 7 bezüglich ihrer zum Borstenbündel 8 etwa radialen Greifbewegung jeweils mit einer feststehenden und einer beweglichen Greifbacke ausgebildet sein können. Dies ergibt eine wesentliche Vereinfachung, da nur noch für die bewegliche Greifbakke ein entsprechender Hubantrieb erforderlich ist.

Neben der dargestellten Ausführungsform einer Trennvorrichtung 1 mit etwa vertikaler Lagerung der Borstenbündel 8, kann die Trennvorrichtung 1 auch für eine horizontale Lagerung der Borstenbündel 8, vorzugsweise mit einem einseitigen, stirnseitigen Anschlag ausgebildet sein. In dieser Ausführungsform ist dann auch die Ausbildung mit einseitig feststehenden Greifbacken besonders vorteilhaft. Erwähnt sei auch noch, daß die Greifbacken 12 in Abziehrichtung feststehend und der stirnseitige Anschlag bzw. die Unterlage 17 relativ dazu für das teilweise Abziehen der Umhüllung 2 bewegbar sein kann.

Die erfindungsgemäße Trennvorrichtung 1 kann auch separat ohne Zuführverbindung zu einem Borstenvorratsmagazin oder gegebenenfalls in Verbindung mit einer Materialzuricht-Einrichtung eingesetzt werden.

Insgesamt weist die erfindungsgemäße Trennvorrichtung 1, auch in Verbindung mit den jeweils angrenzenden Vorrichtungen 18 und 10, den wesentlichen Vorteil auf, daß der Transport, die jeweiligen Übergaben und das Abtrennen der Umhüllung 2 mit vergleichsweise einfachen Mitteln bei gleichzeitig hoher Betriebssicherheit auch über längere Produktionsabschnitte störungsfrei ablaufen kann. Dies bildet auch eine Voraussetzung für den vorgesehenen, insgesamt weitgehend automatischen Gesamtproduktionsablauf.

Bei einer beispielsweise einem Doppelmagazin 10 a (Fig. 11) zugeordneten Trennvorrichtung 1 ist zweckmäßigerweise auch eine doppelte Zuführvorrichtung 18 a für Borstenbündel 8 vorgesehen, wie dies in Fig. 12 gezeigt ist. Dadurch können wechsel- bzw. wahlweise unterschiedliche Borsten enthaltende Borstenbündel 8 der Trennvorrichtung 1 zugeführt werden. Nach dem Trennvorgang werden die jeweils von dem Entnahmegreifer 7 gehaltenen Borsten je nach Sorte einem der Magazinkanäle 31 oder 31 a (Fig. 11) zugeführt. Die Borsten können z.B. hinsichtlich ihrer Farbe, Borstenlänge, Dicke, Material usw. unterschiedlich sein.

Bei der in den Figuren 11 und 12 gezeigten Anordnung ist die Zuführvorrichtung 18 a und das Magazin für zwei verschiedene Borstensorten ausgebildet. Gegebenenfalls könnten diese Vorrichtungen auch für mehr als zwei Borstensorten eingerichtet sein. Trotz dieser Verarbeitung mehrerer Borstensorten kommt man in vorteilhafter Weise mit nur einer Trennvorrichtung 1 aus. Der maschinelle Aufwand ist somit auch bei Verarbeitung mehrerer unterschiedlicher Borstensorten insgesamt vergleichsweise gering.

Bei der Zuführvorrichtung 18 a gemäß Fig. 12 sind zwei von hier nicht dargestellten Borstenbündel-Magazinen kommende Zuführkanäle 32 erkennbar, die an die Vereinzelungsvorrichtung 24 angeschlossen sind. Diese weist zwei Schieber 33 auf, mittels denen wahlweise Borstenbündel 8 von dem einen oder dem anderen Zuführkanal 32 entnommen und über einen Verbindungskanal 34 der Trennvorrichtung 1 zugeführt werden können. Zum Nachtransportieren der Borstenbündel 8 können die Zuführkanäle 32 und der Verbindungskanal 34 schräg als Rutschen angeordnet sein.

## Patentansprüche

1. Verfahren zum Herstellen von Bürsten, bei dem zunächst von einer Umhüllung (2), Verpakkung od.dgl. umschlossene Borstenbündel (8) in die Nähe eines Borstenvorrates gebracht und dort nach dem Entfernen ihrer Umhüllung (2) Verpakkung od.dgl. dem Borstenvorrat (11) zugeführt werden, und bei dem das umhüllte Borstenbündel (8) an seiner Umhüllung (2) erfaßt und diese davon entfernt und das Borstenbündel dem Borstenvorrat (11) zugeführt wird, dadurch gekennzeichnet, daß zunächst ein axialer Endabschnitt der Umhüllung (2) des Borstenbündels (8) über einen Teil von dessen Länge entfernt, anschließend der so freigelegte Borstenbündelabschnitt (9) umgriffen und dann das Borstenbündel (8) relativ und etwa axial zu der teilweise entfernten Umhüllung (2) bewegt und dabei dieses Borstenbündel (8) von dieser Umhüllung (2) getrennt werden.

2. Verfahren nach Anspruch 1, dadurch gekennzeichnet, daß beim Entfernen der Umhüllung (2) des Borstenbündels (8) wechselweise und zeitlich überschneidend zum einen die Umhüllung (2) und zum anderen der freigelegte Borstenbündelabschnitt (9) ergriffen werden.

3. Verfahren nach Anspruch 1 oder 2, dadurch gekennzeichnet, daß die Borstenbündel (8) beim und/oder nach dem Entfernen der Umhüllung (2) in ihrer Querschnittsform verändert, insbesondere an die Form einer nachfolgenden Borstenaufnahme angepaßt werden, gegebenenfalls stufenweise zunehmend, zweckmäßigerweise durch radial umfassende Druckbeaufschlagung in Richtung der angestrebten Endform.

4. Verfahren nach einem der Ansprüche 1 bis 3, dadurch gekennzeichnet, daß wechsel- bzw. wahlweise unterschiedliche Borsten enthaltende, umhüllte Borstenbündel (8) von ihrer Umhüllung (2) getrennt und anschließend nach Borstenart sortiert Magazinen (10) als jeweils loser Borstenvorrat (11) zugefördert werden.

5. Bürstenherstellungsmaschine mit einer Einrichtung zum Zuführen von Borsten (3) zu einer Stopfeinrichtung od.dgl., wobei eine Trennvorrichtung (1) zum Entfernen einer die einzelnen Borstenbündel (8) zunächst ummantelnden Umhüllung (2) od.dgl. sowie eine sich daran anschließende Weitergabeeinrichtung für die Borsten bzw. den Borstenvorrat (1) vorgesehen sind, und wobei die Trennvorrichtung (1) eine Greifereinrichtung (5) mit wenigstens einem Halte- und Abziehgreifer (6) zum Erfassen des umhüllten Borstenbündels (8) sowie zum zumindest teilweise Abziehen der Umhüllung (2) und wenigstens einem Halter od.dgl. zum Halten eines freien Bündelbereiches bzw. zum Weitertransportieren des Borstenbündels (8) sowie einen Umhüllungs-Greifer zum Entfernen der Umhüllung (2) od.dgl. aufweist, insbesondere zum Durchführung des Verfahrens nach einem der Ansprüche 1 bis 4, dadurch gekennzeichnet, daß der Halte- und Abziehgreifer (6) und die Greifeinrichtung (5) jeweils mindestens zwei etwa radial zu dem Borstenbündel (8) bewegbare Greifbacken (12, 13) mit an den Querschnitt des Borstenbündels (8) in etwa angepaßten Greifflächen (14) aufweisen und daß der Halte- und Abziehgreifer (6) oder die Greifeinrichtung (5) relativ zum Borstenbündel (8) in dessen Längsrichtung um einen Teil der Bündellänge verschiebbar ist.

6. Machine nach Anspruch 5, dadurch gekennzeichnet, daß der Entnahmegreifer (7) etwa koaxial zur Längsachse des Borstenbündels (8) sowie vorzugsweise in Richtung quer zur Längsachse, z.B. zu einem Borstenmagazin (10, 10 a) hin bewegbar ist.

7. Maschine nach Anspruch 5 oder 6, dadurch gekennzeichnet, daß die Borstenbündel (8) im Bereich der Trennvorrichtung (1) etwa mit vertikal orientierter Längsachse gelagert sind, und daß der Halte- und Abziehgreifer (6) am oberen Ende des Borstenbündels (8) angreift und der Entnahmegreifer (7) von oben her zuführbar angeordnet ist.

8. Maschine nach einem der Ansprüche 5 bis 7, dadurch gekennzeichnet, daß zum Verstellen der Greifbacken (12, 13) sowie vorzugsweise auch zum Höhenverstellen des Halte- und Abziehgreifers (6) relativ zu einem Borstenbüdel (8), Hubzylinder, vorzugsweise pneumatische Hubzylinder (16, 22, 23, 30) vorgesehen sind.

9. Maschine nach einem der Ansprüche 5 bis 8, dadurch gekennzeichnet, daß der Halte- und Abziehgreifer (6) mit seinen Backenverstell-Antrieben u.dgl. mit einem etwa in Längsrichtung eines Borstenbündels (8) bewegbaren Hubgestell (15) verbunden ist.

10. Maschine nach einem der Ansprüche 5 bis 9, dadurch gekennzeichnet, daß zur Zuführung der umhüllten Borstenbündel (8) zu der Trennvorrichtung (1) eine Vereinzelungsvorrichtung (24) vorgesehen ist, die vorzugsweise einen kombinierten Sperr- und Transportschieber (25) aufweist.

11. Maschine nach einem der Ansprüche 5 bis 10, dadurch gekennzeichnet, daß in Transportrichtung hinter der Trennvorrichtung (1) wenigstens ein Borstenmagazin (10, 10 a) zur Aufnahme der aus den Umhüllungen (2) entfernten Borsten (3) vorgesehen ist, dessen Aufnahmeende im Bereich des Entnahmegreifers (7) angeordnet ist.

12. Maschine nach einem der Ansprüche 5 bis 11, dadurch gekennzeichnet, daß bei dem Borstenmagazin (10, 10 a) eine Druckbeaufschlagungs-Vorrichtung vorgesehen ist, die den Borstenvorrat wechselweise beaufschlagende Druckelemente (20, 21) hat, und daß der größte Abstand dieser Druckelemente (20, 21) voneinander mindestens etwa dem Querschnitt eines durch den Entnahmegreifer (7) zugeförderten Borstenbündels (8) entspricht.

13. Maschine nach einem der Ansprüche 5 bis 12, dadurch gekennzeichnet, daß vor einer Trennvorrichtung (1) mehrere Magazine od.dgl. zur Aufnahme umhüllter Borstenbündel (8) sowie hinter der Trennvorrichtung (1) mehrere Magazine (10, 10 a) od.dgl. für losen Borstenvorrat (11) angeordnet sind.

14. Maschine nach Anspruch 13, dadurch gekennzeichnet, daß den Borstenbündel-Magazinen eine Vereinzelungsvorrichtung (24) zum wechsel- bzw. wahlweisen Zuführen von einzelnen Borstenbündeln (8) zugeordnet ist.

15. Maschine nach einem der Ansprüche 5 bis 14, dadurch gekennzeichnet, daß die Trennvorrichtung (1), insbesondere deren Entnahmegreifer (7) u.dgl. und der Trennvorrichtung (1) nachgeordnete Borstenmagazine (10 a) bzw. Magazinkanäle (31, 31 a) relativ zueinander positionierbar sind.

16. Maschine nach einem der Ansprüche 5 bis 15, dadurch gekennzeichnet, daß zumindest der Entnahmegreifer (7) Greifbacken (13) mit einem lichten Aufnahmequerschnitt aufweist, der etwa an den Querschnitt einer der Trennvorrichtung (1) nachgeschalteten Aufnahme (10, 10 a) für einen Borstenvorrat (11) angepaßt ist.

17. Maschine nach Anspruch 16, dadurch gekennzeichnet, daß die Entnahmegreifer-Backen (13) einen etwa rechteckigen Aufnahmequerschnitt haben, und daß dessen Schmalseiten höchstens der Breite einer z.B. rinnenförmigen Aufnahme für den Borstenvorrat entsprechen.

18. Maschine nach Anspruch 16 oder 17, dadurch gekennzeichnet, daß die Greifbacken (12) des Halte- und Abziehgreifers (6) einen Aufnahmequerschnitt mit zumindest einer Zwischenform zwischen dem etwa runden Querschnitt des Borstenbündels (8) und dem vorgesehenen Abgabequerschnitt hat, und daß der Aufnahmequerschnitt der Entnahmegreifer-Backen (13) etwa dem vorgesehenen Abgabequerschnitt der Borstenbündel (8) entspricht.

19. Maschine nach einem der Ansprüche 5 bis 18, dadurch gekennzeichnet, da der Halte- und Abziehgreifer (6) und/oder der Entnahmegreifer (7) bezüglich ihrer zum Borstenbündel (8) etwa radialen Greifbewegung, jeweils mit einer feststehenden und einer beweglichen Greifbacke ausgebildet sind.

20. Maschine nach einem der Ansprüche 5 bis 19, dadurch gekennzeichnet, daß die Borstenbündel (8) im Bereich der Trennvorrichtung (1) etwa horizontal, vorzugsweise mit einem stirnseitigen Anschlag gelagert sind und daß gegegenenfalls ein Teil der Auflage eine radial feststehende Greifbacke (12) bildet.

## Claims

1. A method for manufacturing brushes wherein bundles (8) of bristles initially enclosed by a wrapping (2), packing or the like are brought near to a stock (11) of bristles and are fed to the latter after their wrapping (2), packing or the like has been removed, and wherein the wrapped bundle (8) of bristles is grasped on its wrapping (2) and the latter is removed and the bundle of bristles is fed to the stock (11) of bristles, characterized in that initially an axial end protion of the wrapping (2) of the bundle (8) of bristles is removed over part of the length of said bundle, the portion (9) of the bundle of bristles thus exposed is subsequently enclasped and then the bundle (8) of bristles is moved relative and approximately axially to the partly removed wrapping (2) and in so doing said bundle (8) of bristles is separated from said wrapping (2).

2. The method as claimed in claim 1, characterized in that on the one hand the wrapping (2) and on the other hand the exposed portion (9) of the bundle of bristles are gripped alternately and in a manner coinciding in time as the wrapping (2) of the bundle (8) of bristles is removed.

3. The method as claimed in claim 1 or claim 2, characterized in that the bundles (8) of bristles are changed in their cross-sectional shape as and/or after the wrapping (2) is removed, in particular to the shape of a subsequent bristle carrier, the change in shape possibly increasing gradually, appropriately through pressure being applied radially in the direction of the final shape desired.

4. The method as claimed in any one of claims 1 to 3, characterized in that the wrapped bundles (8) containing different bristles alternately or selectively are separated from their wrapping (2) and are then fed to magazines (10) as a loose stock (11) of bristles sorted according to kind.

5. An apparatus for manufacturing brushes including a device for feeding bristles (3) to an implanting device or the like, provision being made for a separating device (1) to remove a wrapping (2) or the like initially covering the individual bundles (8) of bristles as well as a device connected thereto for furthering the bristles or stock (11) of bristles, the separating device (1) having a gripping means (5) including at least one holding and stripping gripper (6) for grasping the wrapped bundle (8) of bristles as well as for at least partly stripping the wrapping (2) and at least one holder or the like for holding a free area of the bundle and for conveying the bundle (8) of bristles further, as well as a means gripping the wrapping for removing the wrapping (2) or the like, in particular for performing the method as claimed in any one of claims 1 to 4, characterized in that the holding and stripping gripper (6) and the gripping means (5) have in each case at least two jaws (12, 13) which are movable approximately radially to the bundle (8) of bristles and have gripping faces (14) approximately adapted to the cross section of the bundle (8) of bristles and that the holding and stripping gripper (6) or the gripping means (5) is movable relative to the bundle (8) of bristles in the longitudinal direction of and over part of the length of said bundle.

6. The apparatus as claimed in claim 5, characterized in that the removing gripper (7) is movable approximately coaxially to the longitudinal axis of the bundle (8) of bristles as well as preferably in a direction transverse to the longitudinal axis, e.g. towards a magazine (10, 10 a) of bristles.

7. The apparatus as claimed in claim 5 or claim 6, characterized in that in the region of the separating device (1) the bundles (8) of bristles are disposed with a vertically oriented longitudinal axis, and that the holding and stripping gripper (6) engages the upper end of the bundle (8) of bristles and the removing gripper (7) is disposed so as to be capable of approaching from above.

8. The apparatus as claimed in any of claims 5 to 7, characterized in that lift cylinders, preferably pneumatic lift cylinders (16, 22, 23, 30) are provided for adjusting the jaws (12, 13) as well as preferably also for the holding and stripping gripper (6) to be vertically adjusted relative to a bundle (8) of bristles.

9. The apparatus as claimed in any one of claims 5 to 8, characterized in that the holding and stripping gripper (6) together with its drives adjusting the jaws and the like is connected to a lifting frame (15) movable approximately in the longitudinal direction of a bundle (8) of bristles.

10. The apparatus as claimed in any one of claims 5 to 9, characterized in that a singling-out device (24) is provided to feed the wrapped bundles (8) of bristles to the separating device (1) and preferably has a combined retaining and conveying slide (25).

11. The apparatus as claimed in any one of claims 5 to 10, characterized in that there is provided behind the separating device (1) in the direction of conveyance at least one magazine (10, 10 a) for receiving the bristles (3) removed from the wrapping (2), the receiving end of said magazine being disposed in the region of the removing gripper (7).

12. The apparatus as claimed in any of claims 5 to 11, characterized in that the magazine (10, 10 a) of bristles is provided with a device for applying pressure having pressure elements (20, 21) alternately acting upon the stock of bristles, and that the maximum spacing of said pressure elements (20, 21) from one another corresponds to at least approximately the cross section of a bundle (8) of bristles fed by the removing gripper (7).

13. The appparatus as claimed in any one of claims 5 to 12, characterized in that a plurality of magazines or the like for receiving wrapped bundles (8) of bristles are disposed in front of a separating device (1) and a plurality of magazines (10, 10 a) or the like for the loose stock (11) of bristles are disposed behind the separating device (1).

14. The apparatus as claimed in claim 13, characterized in that a singling-out device (24) for alternately or selectively feeding individual bundles (8) of bristles is associated with the magazines for the bundles of bristles.

15. The apparatus as claimed in any one of claims 5 to 14, characterized in that the separating device (1), in particular the removing grippers (7) thereof and the like and magazines (10a) of bristles and magazine channels (31, 31 a) disposed behind the separating device (1) are adapted to be positioned relative to one another.

16. The apparatus as claimed in any one of claims 5 to 15, characterized in that at least the removing gripper (7) has jaws (13) the cross section of the inside receiving area of which is approximately adapted to the cross section of a carrier (10, 10a) for a stock (11) of bristles, said carrier being disposed behind the separating device (1).

17. The apparatus as claimed in claim 16, characterized in that the jaws (13) of the removing gripper have a cross section the receiving area of which is approximately rectangular, and that the narrow sides of said cross section correspond maximally to the width of an e.g. channel-shaped carrier for the stock of bristles.

18. The apparatus as claimed in claim 16 or claim 17, characterized in that the jaws (12) of the holding and stripping gripper (6) have a cross section the receiving area of which is at least of a shape mediating between the approximately round cross section of the bundle (8) of bristles and the cross section envisaged for discharge, and that the cross section of the receiving area of the jaws (13) of the removing gripper corresponds approximately to the cross section the bundles (8) of bristles are to have for discharge.

19. The apparatus as claimed in any one of claims 5 to 18, characterized in that the holding and stripping gripper (6) and/or the removing gripper (7) are devised to have in each case one stationary and one movable jaw with respect to their gripping motion in a direction approximately radial to the bundle (8) of bristles.

20. The apparatus as claimed in any one of claims 5 to 19, characterized in that in the region of the separating device (1) the bundles (8) of bristles are displaced approximately horizontally, preferably with an end stop and that possibly part of the support forms a radially stationary jaw (12).

## Revendications

1. Procédé pour la fabrication de brosses, dans lequel des touffes de soies (8) qui sont tout d'abord enfermées par une enveloppe (2), un emballage, ou similaire, sont amenées au voisinage d'une réserve de soies et de là sont amenées à la réserve de soies (11) après que leur enveloppe (2), emballage, ou similaire, a été enlevé, et dans lequel la touffe de soies enveloppée (8) est saisie par son enveloppe (2), celle-ci en est enlevée et la touffe de soies est amenée à la réserve de soies (11), caractérisé par le fait qu'une portion d'extrémité axiale de l'enveloppe (2) de la touffe de soies (8) est tout d'abord enlevée sur une partie de sa longueur, que la portion (9) de la touffe de soies ainsi dégagée est ensuite enserrée, et que la touffe de soies (8) est ensuite déplacée par rapport à l'enveloppe (2) partiellement enlevée, et de manière sensiblement axiale par rapport à elle, cette touffe de soies (8) étant alors séparée de cette enveloppe (2).

2. Procédé selon la revendication 1, caractérisé par le fait que, lors de l'enlèvement de l'enveloppe (2) de la touffe de soies (8), l'enveloppe (2), d'une part, et, d'autre part, la portion dégagée (9) de la touffe de soies, sont saisies alternativement et avec un recouvrement dans le temps.

3. Procédé selon la revendication 1 ou 2, caractérisé par le fait que les touffes de soies (8) varient dans la forme de leur section transversale lors de et/ou après l'enlèvement de l'enveloppe (2), et sont en particulier adaptées à la forme d'un récepteur de soies suivant, en croissant le cas échéant par étapes, avantageusement par action d'une pression d'enserrement axial en direction de la forme finale visée.

4. Procédé selon l'une des revendications 1 à 3, caractérisé par le fait que des touffes de soies (8) enveloppées qui contiennent des soies différentes sont séparées alternativement ou au choix, respectivement, de leur enveloppe (2), et sont ensuite amenées à des magasins (10) en étant triées selon la sorte de soies sous la forme, à chaque fois, d'une réserve de soies amovible.

5. Machine pour la fabrication de brosses comprenant un dispositif pour amener des soies (3) à un dispositif de remplissage ou similaire, dans laquelle sont prévus un dispositif de séparation (1) pour enlever une enveloppe (2) ou similaire qui enferme tout d'abord les diverses touffes de soies (8), ainsi qu'un dispositif de transfert qui s'y raccorde pour les soies ou, respectivement, la réserve de soies (11), et dans laquelle le dispositif de séparation (1) comporte un dispositif à pinces (5) comprenant au moins une pince de maintien et d'enlèvement (6) pour saisir la touffe de soies enveloppée (8), ainsi que pour retirer au moins partiellement l'enveloppe (2), et comprenant au moins un support ou similaire pour maintenir une région libre de la touffe ou, respectivement, pour transporter plus loin la touffe de soies (8), ainsi qu'une pince à enveloppe pour enlever l'enveloppe (2) ou similaire, en particulier pour la mise en oeuvre de procédé selon l'une des revendications 1 à 4, caractérisée par le fait que la pince de maintien et d'enlèvement (6) et le dispositif à pinces (5) comportent chacun au moins deux mâchoires de prise (12, 13) qui sont mobile de manière sensiblement radiale par rapport à la touffe de soies (8) et qui comprennent des surfaces de prise (14) sensiblement adaptées à la section transversale de la touffe de soies (8), et par le fait que la pince de maintien et d'enlèvement (6) ou le dispositif à pinces (5) peut être déplacé par rapport à la touffe de soies (8) selon la direction longitudinale de celle-ci sur une partie de la longueur de la touffe.

6. Machine selon la revendication 5, caractérisée par le fait que la pince de reprise (7) peut être déplacé de manière sensiblement coaxiale par rapport à l'axe longitudinal de la touffe de soies (8), ainsi que, de préférence, dans une direction perpendiculaire à l'axe longitudinal, par exemple vers un magasin de soies (10, 10a).

7. Machine seton la revendication 5 ou 6, caractérisée par le fait que les touffes de soies (8) sont déposées dans la région du dispositif de séparation (1) avec leur axe longitudinal orienté de manière sensiblement verticale, et par le fait que la pince de maintien et d'enlèvement (6) saisit l'extrémité supérieure de la touffe de soies (8) et que la pince de reprise (7) est montée de façon à pouvoir être amenée par le haut.

8. Machine selon l'une des revendications 5 à 7, caractérisée par le fait que, pour le réglage des mâchoires de prise (12, 13), ainsi que, de préférence, pour le réglage en hauteur de la pince de maintien et d'enlèvement (6) par rapport à une touffe de soies (8), il est prévu des vérins qui sont de préférence des vérins hydrauliques (16, 22, 23, 30).

9. Machine selon l'une des revendications 5 à 8, caractérisée par le fait que la pince de maintien et d'enlèvement (6) avec ses mécanismes de réglage des mâchoires et similaires est reliée à un châssis élévateur (15) qui est mobile sensiblement dans la direction longitudinale d'une touffe de soies (8).

10. Machine selon l'une des revendications 5 à 9, caractérisée par le fait que, pour amener la touffe de soies enveloppée (8) au dispositif de séparation (1), il est prévu un dispositif d'isolement des touffes (24) qui présente de préférence un coulisseau combiné de fermeture et de transport (25).

11. Machine selon l'une des revendications 5 à 10, caractérisée par le fait que, derrière le dispositif de séparation (1) dans la direction du transport, il est prévu au moins un magasin de soies (10, 10a) qui est destiné à recevoir les soies (3) débarrassées de l'enveloppe (2) et dont l'extrémité réceptrice est disposée dans la région de la pince de reprise (7).

12. Machine selon l'une des revendications 5 à 11, caractérisée par le fait que, dans le magasin de soies (10, 10a), il est prévu un dispositif d'application de pression qui comporte des éléments presseurs (20, 21) agissant alternativement sur la réserve de soies, et par le fait que la plus grande distance entre ces éléments presseurs (20, 21) est au moins égale à la section transversale d'une touffe de soies (8) amenée par la pince de reprise (7).

13. Machine selon l'une des revendications 5 à 12, caractérisée par le fait que plusieurs magasins ou similaires destinés à recevoir des touffes de soies enveloppées (8) sont disposés avant un dispositif de séparation (1), de même que plusieurs magasins (10, 10a) ou similaires pour la réserve amovible des soies (11) sont disposés derrière le dispositif de séparation (1).

14. Machine selon la revendication 13, caractérisée par le fait qu'un dispositif d'isolement (24) pour amener alternativement ou au choix diverses touffes de soies (8) est associé au magasin de touffes de soies.

15. Machine selon l'une des revendications 5 à 14, caractérisée par le fait que l'on peut modifier la position relative du dispositif de séparation (1), et en particulier de sa pince de reprise (7) et similaire, et du magasin de soies (10, 10a) ou, respectivement, des couloirs du magasin (10, 10a) qui sont montés en aval du dispositif de séparation (1).

16. Machine selon l'une des revendications 5 à 15, caractérisée par le fait qu'au moins la pince de reprise (7) comporte des mâchoires de prise (13) présentant une section transversale libre qui est sensiblement adaptée à la section transversale d'un réceptacle (10, 10a) monté en aval du dispositif de séparation (1) pour une réserve de soies (11).

17. Machine selon la revendication 16, caracté- tisée par le fait que les mâchoires de prise (13) de la pince de reprise présentent une section transversale réceptrice sensiblement rectangulaire, et par le fait que son petit côté correspond au plus à la largeur d'un réceptacle, par exemple en forme de gouttière, pour la réserve de soies.

18. Machine selon la revendication 16 ou 17, caractérisée par le fait que les mâchoires de prise (12) de la pince de maintien et d'enlèvement (6) présentent une section transversale réceptrice présentant au moins une forme intermédiaire entre la section transversale sensiblement ronde de la touffe de soies (8) et la section transversale de sortie prévue, et par le fait que la section transversale réceptrice des mâchoires (13) de la pince de reprise correspond sensiblement à la section transversale de sortie prévue pour la touffe de soies (8).

19. Machine selon l'une des revendications 5 à 18, caractérisée par le fait que la pince de maintien et d'enlèvement (6) et/ou la pince de reprise (7), en ce qui concerne leur mouvement de prise sensiblement radial par rapport à la touffe de soies (8), sont conformées pour chacune avec une mâchoire de prise fixe et une mobile.

20. Machine selon l'une des revendications 5 à 19, caractérisée par le fait que les touffes de soies (8) sont placées de manière sensiblement horizontale, de préférence avec une butée frontale, dans la région du dispositif de séparation (1), et par le fait qu'une partie du support forme le cas échéant une mâchoire de prise fixe (12).
